# EUROPÄISCHE PATENTSCHRIFT

(11) **EP 0 222 087 B1**
(45) Veröffentlichungstag und Bekanntmachung des Hinweises auf die Patenterteilung: **16.06.1993**
(21) Anmeldenummer: 86111907.1
(22) Anmeldetag: 28.08.1986
(51) Int. Cl.: C25D 17/24

(54) **Einrichtung für die Massengalvanisierung von schüttfähigem Gut**
Apparatus for the electrolytic treatment of bulk articles
Installation de traitement électrolytique de pièces en vrac

(30) Priorität: 17.09.1985 DE 3533151; 15.05.1986 DE 3616429
(43) Veröffentlichungstag der Anmeldung: 20.05.1987
(73) Patentinhaber: SIEMENS AKTIENGESELLSCHAFT, 80333 München (DE)
(72) Erfinder: Birkle, Siegfried, Dr., D-8552 Höchstadt/Aisch (DE); Gehring, Johann, D-8521 Spardorf (DE)

(56) Entgegenhaltungen:
- DE-A- 1 496 999
- DE-C- 830 862

## Beschreibung

Die Erfindung betrifft eine Einrichtung für die Massengalvanisierung von schüttfähigem Gut, insbesondere zum galvanischen Abscheiden von Aluminium aus aprotischen, sauerstoff- und wasserfreien, aluminiumorganischen Elektrolyten, mit
- einem Badbehälter zur Aufnahme eines Elektrolyten,
- einer in den Elektrolyten eintauchenden und um ihre zur Waagerechten geneigte Achse drehbaren Warentragschale
- mindestens einer in den Elektrolyten eintauchenden und zumindest weitgehend parallel zum Boden der Warentragschale ausgerichteten scheibenförmigen Anode und mit
- mindestens einem spiralförmigen Mitnehmer für die Ausbreitung des Gutes auf dem Boden der Warentragschale.

Beim Massengalvanisieren von schüttfähigem Gut muß das Galvanisiergut während der galvanischen Bearbeitung so zusammengehalten werden, daß jedes Einzelteil elektrischen Kontakt hat. Andererseits soll das Galvanisiergut so weit wie möglich ausgebreitet werden, damit die Metallabscheidung auf einer möglichst großen Warenoberfläche erfolgen kann und eine möglichst gleichmäßige Stromdichte auf allen Teilen gewährleistet ist. Diese beiden Forderungen müssen vom Warengefäß erfüllt werden. Eine weitere wesentliche Voraussetzung für die Erzielung einwandfreier Metallüberzüge mit einer gleichmäßigen Schichtdicke ist die ausreichende Durchmischung des Galvanisiergutes während der galvanischen Bearbeitung. Diese Durchmischung des Galvanisiergutes wird meist durch Drehen des Warengefäßes um eine nicht senkrechte Achse herbeigeführt, wobei je nach Form und Wandreibung die einzelnen Teile mehr oder weniger weit nach oben gefördert werden und dann wieder nach unten abrollen oder abgleiten. Trotz dieser Warenbewegung sollten jedoch ein dauernder elektrischer Kontakt und eine schonende Behandlung des Galvanisiergutes gewährleistet sein. Als weitere Erfordernisse für qualitativ hochwertige Metallüberzüge sind schließlich noch ein ausreichender Elektrolytaustausch ein möglichst ungehinderter Stromdurchgang zwischen Anoden und Galvanisiergut und ein ausreichende Größe und Anodenoberfläche im Verhältnis zur Warenoberfläche zu nennen.

Das einfachste Warengefäß ist die Galvanisierglocke, ein drehbarer Topf, der zugleich als Badbehälter dient. Eine Durchmischung des Galvanisiergutes wird dadurch erreicht, daß man die Glocke, gegen die Senkrechte geneigt, dreht. Da die Anode in die Glocke eingehängt wird ist die Anodenoberfläche selbst bei Benutzung von profilierten Spezialanoden im Verhältnis zur Warenoberfläche meist zu klein. Dies führt dann aber zu geringen Abscheideraten und somit zu einer Verlängerung der Galvanisierdauer und einer Erhöhung des Abriebs.

Für die Massengalvanisierung werden häufig auch Galvanisiertrommeln eingesetzt, die im Gegensatz zur Glocke nur als Warengefäß dienen und in einem Badbehälter angeordnet werden. Eine Durchmischung des Galvanisiergutes wird durch Drehen der Galvanisiertrommeln um eine waagrechte Achse bewirkt. Da sich die Anoden außerhalb des Trommelkörpers befinden, können größere Anodenoberflächen realisiert werden. Andererseits muß für den Stromdurchgang zwischen Anoden und Galvanisiergut in den Mantel des Trommelkörpers eine Perforation eingebracht werden. Der für den Stromdurchgang verfügbare offene Querschnitt einer derartigen Perforation ist jedoch aus Festigkeitsgründen und im Hinblick auf die Größe des Galvanisiergutes so gering bemessen, daß es zu einer erheblichen Beeinträchtigung des Stromdurchgangs kommt. Dies führt dann aber auch hier wieder zu geringen Abscheideraten und somit zu einer Verlängerung der Galvanisierdauer und einer Erhöhung des Abriebs.

Aus der DE-C- 830 862 ist eine Einrichtung bekannt, bei welcher die Warentragschale in ihrem Innern mit geraden Rippen versehen ist, welche eine gleichmäßige Verteilung des schüttfähigen Gutes auf dem Boden der Warentragschale begünstigen. Die Rippen nehmen das schüttfähige Gut bei einer Drehung der Warentragschale mit nach oben, d. h. der auf den Boden der Warentragschale bezogene Ausbreitungsgrad wird durch die Rippen erheblich gesteigert. Sowohl die Warentragschale als auch ein zur Aufnahme des fertig galvanisierten Gutes dienender Behälter sind um eine oberhalb des Badbehälters gelagerte gemeinsame Welle derart schwenkbar gelagert, daß beide Behälter in eine solche gegenseitige Lage gebracht werden können, daß das schüttfähige Gut aus der Warentragschale in den Aufnahmebehälter entleert und dieser aus dem Elektrolyten herausgeschwenkt werden kann, während die Warentragschale in die Arbeitsstellung zurückgeführt wird. Der Austrag des fertig galvanisierten Gutes ist also mit einem erheblichen Aufwand verbunden. Bei einer aus der DE-A-1 496 999 bekannten Einrichtung der eingangs genannten Art sind anstelle der geraden Rippen "spiralförmig" gekrümmte Rippen oder Rillen vorgesehen, die sich in einem sichelförmigen Verlauf vom Rand der Warentragschale zu deren Mitte erstrecken.

Aus aprotischen, sauerstoff- und wasserfreien, aluminiumorganischen Elektrolyten abgeschiedenes Aluminium zeichnet sich durch seine Duktilität, Porenarmut, Korrosionsfestigkeit und Eloxierfähigkeit aus. Da der Zutritt von Luft durch Reaktion mit Luftsauerstoff und Luftfeuchtigkeit eine erhebliche Verringerung der Leitfähigkeit und Lebensdauer dieser Elektrolyten bewirkt, muß das Galvanisieren in einer unter Luftabschluß arbeitenden Einrichtung vorgenommen werden. Damit auch beim Be- und Entladen dieser unter Luftabschluß arbeitenden Einrichtungen der Zutritt von Luft verhindert werden kann, sind außerdem Ein- und Ausfuhrschleusen erforderlich, die als Gasschleusen, als Flüssigkeitsschleusen oder als kombinierte Gas-Flüssigkeits-Schleusen ausgebildet sind. Bei der Massenaluminierung unter Verwendung aprotischer, sauerstoff- und wasserfreier, aluminiumorganischer Elektrolyte kommt also zu den bereits erwähnten Schwierigkeiten zusätzlich noch das Problem hinzu, den Zutritt von Luft zum Elektrolyten möglichst weitgehend zu verhindern.

Aus der DE-PS 30 23 129 ist eine Einrichtung zum galvanischen Abscheiden von Aluminium aus sauerstoff- und wasserfreien, aluminiumorganischen Elektrolyten bekannt, bei welcher eine um ihre waagerechte Achse drehbare Galvanisiertrommel in einem gasdicht verschließbaren Badbehälter angeordnet ist. Die mit einer Perforation versehene Galvanisiertrommel ist von zwei Anoden umgeben, die so verstellt werden können, daß sie eine Öffnung für das zu entleerende Schüttgut bilden. Das Beladen der Galvanisiertrommel erfolgt duch eine in das Innere des Badbehälters über eine Schleuse führende Transporteinrichtung, die über einer verschließbaren Öffnung der Galvanisiertrommel endet, wobei das Öffnen und Schließen der Galvanisiertrommel von außen vorgenommen wird. Zum Entleeren der Galvanisiertrommel dient ein als Ausfuhrschleuse ausgebildeter Ablaßbehälter, der unterhalb des Badbehälters angeordnet ist und mit diesem über ein absperrbares, rohrförmiges Verbindungsstück in Verbindung steht.

Bei der bekannten Einrichtung zum galvanischen Abscheiden von Aluminium wurde das Problem den Zutritt von Luft zum Elektrolyten zu verhindern zufriedenstellend gelöst. Wie bei anderen Einrichtungen zum Trommelgalvanisieren kommt es jedoch auch hier zu einer Beeinträchtigung des Stromdurchgangs zwischen den außerhalb des Trommelkörpers angeordneten Anoden und dem sich im Inneren der Trommel befindlichen Galvanisiergut.

Der Erfindung liegt die Aufgabe zugrunde, bei einer Einrichtung der eingangs genannten Art den auf den Boden der Warentragschale bezogenen Ausbreitungsgrad des schüttfähigen Gutes noch weiter zu verbessern. Die Einrichtung sollte überdies so konzipiert sein, daß sie mit einem vertretbaren, zusätzlichen Aufwand unter Luftabschluß betrieben und zur Massenaluminierung unter Verwendung aprotischer, sauerstoff- und wasserfreier, aluminiumorganischer Elektrolyte eingesetzt werden kann.

Diese Aufgabe wird erfindungsgemäß dadurch gelöst, daß der Mitnehmer durch eine spiralförmig verlaufende Bahn gebildet ist. Eine derartige spiralförmige Bahn wirkt als Transporteinrichtung, welche das schüttfähige Gut aus den tieferen Bereichen der Warentragschale ständig in die oberen Bereiche fördert. Hierdurch kann eine vollständig gleichmäßige Bedeckung des Bodens der Warentragschale mit schüttfähigem Gut erreicht werden, wobei die spiralförmige Bahn auch gleichzeitig die Durchmischung des Gutes in starkem Maße fördert. Die Bahn kann auf besonders einfache Weise durch ein in den Boden der Warentragschale eingebrachtes Profil gebildet werden. Mit einem im Querschnitt sägezahnförmigen Profil kann dann insbesondere die Mitnahme des Gutes in die höhergelegenen Bereiche der Warentragschale noch weiter verbessert werden.

Zur Verbesserung des Elektrolytaustausches kann der Boden der Warentragschale aber auch mit einer Perforation versehen werden. In diesem Fall kann außerdem unterhalb des Bodens eine mit Abstand parallel zum Boden ausgerichtete Zusatz-Anode angeordnet werden. Hierdurch wird die Anodenoberfläche noch weiter vergrößert, so daß besonders hohe Abscheideraten erzielt werden können.

Gemäß einer weiteren bevorzugten Ausgestaltung der Erfindung ist in der peripheren Wand der Warentragschale ein Schieber für den Austrag des Gutes angeordnet. Wird dieser Schieber in der tiefstgelegenen Stellung seiner Umlaufbahn geöffnet, so ergibt sich eine selbsttätige Entleerung der Warentragschale.

Für eine gute Durchmischung des Gutes hat es sich als besonders günstig herausgestellt, wenn der Neigungswinkel der Achse der Warentragschale zur Waagerechten etwa 30 bis 38° beträgt.

Ist der Neigungswinkel der Achse der Warentragschale zur Waagerechten einstellbar, so wird im Hinblick auf die Ausbreitung und Durchmischung eine besonders gute Anpassung an die Erfordernisse des jeweiligen Galvanisiergutes ermöglicht. Vorzugsweise ist der Neigungswinkel der Achse dann über die Schrägstellung des gesamten Badbehälters einstellbar. Hierdurch wird dem Umstand Rechnung getragen, daß bei einer Verstellung der Achse die parallele Ausrichtung der Anode zum Boden der Waentragschale aufrechterhalten werden soll. Über die Schrägstellung des gesamten Badbehälters kann dann auf besonders einfache Weise eine synchrone Verstellung von Warentragschale und Anode gewährleistet werden. Zur einfachen Veränderung seiner Schrägstellung ist der Badbehälter zweckmäßigerweise schwenkbar auf einem Gestell angeordnet.

Die erfindungsgemäße Einrichtung kann mit relativ geringem zusätzlichen Aufwand für die Massenaluminierung unter Verwendung aprotischer, sauerstoff- und wasserfreier, aluminiumorganischer Elektrolyte eingesetzt werden. Dies wird dadurch erreicht, daß der Badbehälter gasdicht verschließbar ist und daß für das Einbringen und Austragen des Gutes Schleusen vorgesehen sind. Der Badbehälter ist dann vorzugsweise mit einem im Bereich der Anode angeordneten Deckel versehen, so daß die Anode bei geöffneten Deckel leicht zugänglich ist und ggf. problemlos ausgetauscht werden kann.

Ein Ausführungsbeispiel der Erfindung ist in der Zeichnung dargestellt und wird im folgenden näher beschrieben.

Es zeigen in stark vereinfachter schematischer Darstellung:
- Fig. 1: eine Draufsicht auf eine Einrichtung für die Massenaluminierung von schüttfähigem Gut, wobei die Warentragschale durch einen entsprechenden Querschnitt des Badbehälters sichtbar ist,
- Fig. 2: einen Längsschnitt durch die in Fig. 1 dargestellte Einrichtung und
- Fig. 3: eine detaillierte Darstellung des Bodens der Warentragschale, in welchen durch ein im Querschnitt sägezahnförmiges Profil eine spiralförmig verlaufende Bahn als Mitnehmer gebildet ist.

Die Fig. 1 und 2 zeigen eine Einrichtung für die Massenaluminierung von schüttfähigem Gut G in der teilweise aufgebrochenen Draufsicht bzw. im Längsschnitt. In einem auf einem Gestell Ge schräg angeordneten und mit Hilfe eines Deckels D gasdicht verschlossenen Badbehälter Bb befindet sich ein aprotischer, sauerstoff- und wasserfreier, aluminiumorganischer Elektrolyt, wobei der oberhalb des Elektrolytspiegels Esp liegende Bereich mit einem Inertgas, wie z. B. Stickstoff, beaufschlagt ist.

Das zu aluminierende schüttfähige Gut G, bei welchem es sich beispielsweise um Schrauben, Muttern, Bolzen, Abstandsbuchsen und dergl. handelt, wird über eine in Fig. 2 nur angedeutete Einfuhrschleuse Es und ein sich daran anschließendes schräges Fallrohr Fr in den Badbehälter Bb eingebracht und fällt dann auf den Boden B einer insgesamt mit W bezeichneten und in den Elektrolyten vollständig eintauchenden Warentragschale. Die Warentragschale W besitzt die Form eines äußerst flachen Kreiszylinders, dessen periphere Wand mit Wa bezeichnet ist.

Bei der Beladung der Warentragschale W mit dem zu galvanisierenden Gut und beim Galvanisierbetrieb wird die Warentragschale W in Richtung des Pfeiles U um ihre zur Waagerechten geneigte Achse Ac gedreht. Die entsprechende Antriebswelle Aw der Warentragschale Wl ist mit dem Boden B fest verbunden, durch die Wandung des Badbehälters Bb gas- und flüssigkeitsdicht hindurchgeführt und in einem von außen an der Wandung des Badbehälters Bb angebrachtes Lagergehäuse Lg gelagert. Der der Antriebswelle Aw zugeordnete Antrieb ist in der Zeichnung nicht dargestellt.

Eine in geringem Abstand parallel zum Boden B und damit auch zum ausgebreiteten Gut G angeordnete scheibenförmige Anode A ist in Fig. 2 lediglich rein schematisch angedeutet. Die isolierte Befestigung dieser aus Reinaluminium bestehenden und aus mehreren Segmenten zusammengesetzten Anode A im Badbehälter Bb geht aus Fig. 2 nicht hervor. Es ist jedoch erkennbar, daß die Anode A bei geöffnetem Deckel D leicht ausgewechselt werden kann.

Während der galvanischen Aluminiumabscheidung wird die Warentragschale W in Richtung des Pfeils U um ihre geneigte Achse Ac gedreht, wobei das Gut G gleichzeitig durchmischt wird. Aufgrund des unbehinderten Durchgangs des Galvanisierstroms zwischen der Anode A und der Warenoberfläche können hohe Abscheideraten erzielt werden, so daß das Gut G bereits nach einer relativ kurzen Verweilzeit wieder ausgetragen werden kann. Hierzu wird über ein im unteren Bereich der Warentragschale W am Badbehälter Bb befestigtes pneumatisches oder hydraulisches Betätigungselement Be ein in der peripheren Wand Wa angeordneter Schieber Sch hochgezogen. Auf diese Weise wird die Warentragschale auf einfache Weise rasch entleert. Das Gut G gelangt dann in den unteren trichterförmig ausgebildeten Bereich des Badbehälters Bb, an welchen sich ein erstes Absperrorgan Ao1, ein als Ausfuhrschleuse As wirkender Ablaßbehälter und ein zweites Absperrorgan Ao2 anschließen. Das Ausbringen des Gutes G umfaßt dann folgende Schritte:
a) Öffnen des Absperrorgans Ao1, so daß das Gut G und ein Teil des Elektrolyten in die Ausfuhrschleuse As eintreten.
b) Schließen des Absperrorgans Ao1.
c) Elektrolyten aus Ausfuhrschleuse As in den Badbehälter Bb zurückpumpen.
d) Ausfuhrschleuse As zum Spülen des Gutes G aus einem Vorratsbehälter mit Toluol füllen.
e) Toluol in Vorratsbehälter zurückpumpen.
f) Absperrorgan Ao2 zum Entleeren der Austragsschleuse As öffnen.

Der Badbehälter Bb ist auf einem Gestell Ge schräg angeordnet, wobei die Schrägstellung durch Verschwenken des gesamten Badbehälters Bb verändert werden kann. Hierzu ist der Badbehälter Bb in seinem unteren Bereich über eine Drehachse Da an das Gestell Ge angelenkt, während ein pneumatisch oder hydraulisch betätigbarer Verstellzylinder Vz über einen ersten Drehpunkt Dp1 an den oberen Bereich des Badbehälters Bb und über einen zweiten Drehpunkt Dp2 an das Gestell Ge angelenkt ist. Auf diese Weise kann über den Verstellzylinder Vz die Schrägstellung des Bedbehälters Bb und damit auch der Neigungswinkel α der Achse Ac der Warentragschale Wl zur Waagerechten eingestellt werden. Ggf. wird auch beim Entleeren der Warentragschale W der Neigungswinkel α verringert.

Für die in den Fig. 1 und 2 schematisch dargestellte Einrichtung können folgende Abmessungen und Betriebswerke genannt werden:

| | |
|---|---|
| Durchmesser der Warentragschale Wl: | 3,0 m |
| Schüttgewicht des Gutes G: | ca. 300 kg |
| Anodische Stromdichte: | 1,0 A/dm² |
| Kathodische Stomdichte: | 0,5 - 1,0 A/dm² |
| Neigungswinkel α : | 30 - 38° |
| Drehzahl der Warentragschale Wl: | 2 - 12 U/min |

Die Drehzahl und der Neigungswinkel α können dabei so auf das jeweils zu aluminierende Gut G abgestimmt werden, daß sich die in Fig. 1 dargestellte vollständig gleichmäßige Ausbreitung des Gutes G ergibt. Diese optimale Ausbreitung des Gutes G wird auch durch einen Mitnehmer bewirkt, dessen Wirkungsweise anhand der Fig. 3 erläutert wird.

Fig. 3 zeigt, daß der Boden B der Warentragschale W mit einem im Querschnitt sägezahnförmigen Profil versehen ist, welches eine in Form einer Spirale verlaufende Bahn Ba bildet. Diese spiralförmige Bahn Ba bildet einen optimal wirkenden Mitnehmer, der durch die Drehung der Warentragschale W seinerseits eine Fördereinrichtung bildet, die das Gut G aus dem unteren Bereich in den oberen Bereich der Warentragschale W transportiert. Im oberen Bereich rutscht das Gut G dann über die geneigten Flanken des sägezahnförmigen Profils ab, wodurch sich eine sehr gute Durchmischung ergibt. Anhand von Versuchen konnte festgestellt werden, daß für jedes Gut G ein Neigungswinkel α und eine Drehzahl eingestellt werden können, bei welchen das Gut G bei sehr starker Durchmischung nahezu vollständig über die gesamte Bodenfläche der Warentragschale W ausgebreitet wird.

Im unteren Bereich der Fig. 3 ist angedeutet, daß in dem Boden B der Warentragschale W eine Perforation P eingebracht werden kann, durch welche der Elektrolytaustausch weiter verbessert wird. Ferner ist angedeutet, daß dann im Abstand parallel zum Boden B eine Zusatz-Anode ZA angeordnet werden kann, die wie die ebenfalls nur angedeutete Anode A aus Reinaluminium besteht und aus mehreren Segmenten zusammengesetzt ist. Durch die Perforation P und die Zusatz-Anode ZA wird der Stromdurchgang weiter verbessert und eine zusätzliche Steigerung der Abscheideraten bewirkt. Es sind auch Mehrfachanordnungen gemeinsam drehbarer Warentragschalen W denkbar, wobei hier dann die Zusatz-Anode ZA gleichzeitig als Hauptanode der nachfolgenden Warentragschale W dient.

## Patentansprüche

1. Einrichtung für die Massengalvanisierung von schüttfähigem Gut, insbesondere zum galvanischen Abscheiden von Aluminium aus aprotischen, sauerstoff- und wasserfreien, aluminiumorganischen Elektrolyten, mit
- einem Badbehälter zur Aufnahme eines Elektrolyten,
- einer in den Elektrolyten eintauchenden und um ihre zur Waagerechten geneigte Achse drehbaren Warentragschale,
- mindestens einer in den Elektrolyten eintauchenden und zumindest weitgehend parallel zum Boden der Warentragschale ausgerichteten scheibenförmigen Anode und mit
- mindestens einem spiralförmigen Mitnehmer für die Ausbreitung des schüttfähigen Gutes auf dem Boden der Warentragschale,
**dadurch gekennzeichnet,**
daß der Mitnehmer durch eine Bahn (Ba) gebildet ist, welche in Form einer Spirale mit einer Vielzahl immer weiter werdender Windungen die Achse (Ac) umläuft.

2. Einrichtung nach Anspruch 1,
**dadurch gekennzeichnet,**
daß die Bahn (Ba) durch ein in den Boden (B) der Warentragschale (W) eingebrachtes Profil gebildet ist.

3. Einrichtung nach Anspruch 2,
**gekennzeichnet durch**
ein im Querschnitt sägezahnförmiges Profil.

4. Einrichtung nach einem der vorhergehenden Ansprüche,
**dadurch gekennzeichnet,**
daß der Boden (B) der Warentragschale (W) mit einer Perforation (P) versehen ist.

5. Einrichtung nach Anspruch 4,
**dadurch gekennzeichnet,**
daß unterhalb des Bodens (B) eine mit Abstand parallel zum Boden (B) ausgerichtete Zusatz-Anode (ZA) angeordnet ist.

6. Einrichtung nach einem der vorhergehenden Ansprüche,
**dadurch gekennzeichnet,**
daß der Neigungswinkel (α) der Achse (Ac) der Warentragschale (W) zur Waagerechten etwa 30 bis 38° beträgt.

7. Einrichtung nach einem der vorhergehenden Ansprüche,
**dadurch gekennzeichnet,**
daß der Neigungswinkel (α) der Achse (Ac) der Warentragschale (W) zur Waagerechten einstellbar ist.

8. Einrichtung nach Anspruch 7,
**dadurch gekennzeichnet,**
daß der Neigungswinkel (α) der Achse (Ac) über die Schrägstellung des gesamten Badbehälters (Bb) einstellbar ist.

9. Einrichtung nach Anspruch 8,
**dadurch gekennzeichnet,**
daß der Badbehälter (Bb) schwenkbar auf einem Gestell (Ge) angeordnet ist.

10. Einrichtung nach einem der vorhergehenden Ansprüche,
**dadurch gekennzeichnet,**
daß der Badbehälter (Bb) gasdicht verschließbar ist und daß für das Einbringen und Austragen des Gutes (G) Schleusen (Es,As) vorgesehen sind.

11. Einrichtung nach Anspruch 10,
**dadurch gekennzeichnet,**
daß der Badbehälter (Bb) mit einem im Bereich der Anode (A) angeordneten Deckel (D) versehen ist.

## Claims

1. Apparatus for the mass electroplating of bulk goods, in particular for the electrodeposition of aluminium from aprotic, oxygen-free and anhydrous organoaluminium electrolytes, comprising
- a bath container for receiving an electrolyte,
- a goods support dish which is immersed in the electrolyte and can be rotated around its axis, which is inclined with respect to the horizontal,
- at least one disc-shaped anode which is immersed in the electrolyte and is aligned at least substantially parallel to the base of the goods support dish, and comprising
- at least one spiral entrainment means for spreading the bulk goods over the base of the goods support dish,
characterised in that the entrainment means is formed by a track (Ba) which extends in the form of a spiral with a multiplicity of ever widening turns around the axis (Ac).

2. Apparatus according to Claim 1, characterised in that the track (Ba) is formed by a profile incorporated in the base (B) of the goods support dish (W).

3. Apparatus according to Claim 2, characterised by a profile which has a sawtooth shape in cross section.

4. Apparatus according to one of the preceding claims, characterised in that the base (B) of the goods support dish (W) is provided with a perforation (P).

5. Apparatus according to Claim 4, characterised in that an auxiliary anode (ZA) aligned at a distance from, and parallel to, the base (B) is mounted underneath the base (B).

6. Apparatus according to one of the preceding claims, characterised in that the angle of inclination (α) of the axis (Ac) of the goods support dish (W) with respect to the horizontal is about 30 to 38°.

7. Apparatus according to one of the preceding claims, characterised in that the angle of inclination (α) of the axis (Ac) of the goods support dish (W) with respect to the horizontal is adjustable.

8. Apparatus according to Claim 7, characterised in that the angle of inclination (α) of the axis (Ac) can be adjusted by tilting the entire bath container (Bb).

9. Apparatus according to Claim 8, characterised in that the bath container (Bb) is pivotably mounted on a frame (Ge).

10. Apparatus according to one of the preceding claims, characterised in that the bath container (Bb) can be sealed in a gastight manner and in that locks (Es, As) are provided for loading and unloading the goods (G).

11. Apparatus according to Claim 10, characterised in that the bath container (Bb) is provided with a lid (D) mounted in the region of the anode (A).

## Revendications

1. Installation de traitement électrolytique de pièces en vrac, notamment de dépôt par électrolyse d'aluminium dans des électrolytes alumino-organiques, aprotiques, exempts d'oxygène et anhydres, comprenant
- une cuve de réception d'un bain d'électrolyte,
- une cuvette porte-objet plongeant dans l'électrolyte et pouvant tourner par rapport à son axe incliné sur l'horizontale,
- au moins une anode en forme de disque, plongeant dans l'électrolyte et dirigée au moins sensiblement parallèlement au fond de la cuvette porte-objet, et
- au moins un dispositif d'entraînement en forme de spirale destiné à disperser le produit en vrac sur le fond de la cuvette porte-objet,
caractérisée,
en ce que le dispositif d'entraînement est formé par une voie (Ba) qui tourne autour de l'axe (Ac) sous la forme d'une spirale ayant un grand nombre de spires devenant de plus en plus larges.

2. Installation suivant la revendication 1,
caractérisée,
en ce que la voie (Ba) est formée d'un profilé placé sur le fond (B) de la cuvette (W) porte-objet.

3. Installation suivant la revendication 2,
caractérisée,
par un profilé de section transversale en forme de dents de scie.

4. Installation suivant l'une des revendications précédentes,
caractérisée,
en ce que le fond (B) de la cuvette (W) porte-objet est muni d'une perforation (P).

5. Installation suivant la revendication 4,
caractérisée,
en ce qu'en-dessous du fond (B) est montée une anode supplémentaire (ZA) disposée à une certaine distance parallèlement au fond (B).

6. Installation suivant l'une des revendications précédentes,
caractérisée,
en ce que l'angle (α) d'inclinaison de l'axe (Ac) de la cuvette (W) porte-objet sur l'horizontale est compris entre 30 et 38° environ.

7. Installation suivant l'une des revendications précédentes,
caractérisée,
en ce que l'angle (α) d'inclinaison de l'axe (Ac) de la cuvette (W) porte-objet avec l'horizontale est réglable.

8. Installation suivant la revendication 7,
caractérisée,
en ce que l'angle (α) d'inclinaison de l'axe (Ac) peut être réglé par la position inclinée de toute la cuve (Bb) pour le bain.

9. Installation suivant la revendication 8,
caractérisée,
en ce que la cuve (Bb) pour le bain est montée basculante sur un bâti (Ge).

10. Installation suivant l'une des revendications précédentes,
caractérisée,
en ce que la cuve (Bb) du bain peut être fermée d'une manière étanche au gaz et en ce qu'il est prévu des sas (Es, As) pour introduire et pour décharger le produit (G).

11. Installation suivant la revendication 10,
caractérisée,
en ce que la cuve (Bb) pour le bain est munie d'un couvercle (D) disposé dans la région de l'anode (A).
